# FASCICULE DE BREVET EUROPEEN

(11) **EP 3 889 068 B1**
(45) Date de publication et mention de la délivrance du brevet: **25.09.2024**
(21) Numéro de dépôt: 21165116.1
(22) Date de dépôt: 26.03.2021
(51) Int. Cl.: B65D 77/04, A45D 40/00

(54) **DISPOSITIF RECHARGEABLE DE CONDITIONNEMENT D'UN PRODUIT COSMETIQUE ET COQUE ASSOCIEE**
NACHFÜLLBARE VERPACKUNGSVORRICHTUNG EINES KOSMETIKPRODUKTS UND ENTSPRECHENDE HÜLLE
REFILLABLE PACKAGING DEVICE FOR A COSMETIC PRODUCT, AND ASSOCIATED CASING

(30) Priorité: 31.03.2020 FR 2003170
(43) Date de publication de la demande: 06.10.2021
(73) Titulaire: Chanel Parfums Beauté, 92200 Neuilly-sur-Seine (FR)
(72) Inventeur: COQUARD, Christophe, 92521 Neuilly-sur-Seine (FR)
(74) Mandataire: Santarelli

(56) Documents cités:
- EP-A2- 2 208 687
- WO-A2-02/49924
- JP-A- 2012 250 733

## Description

La présente invention concerne le domaine des dispositifs rechargeables de conditionnement pour produit cosmétique. Par produit cosmétique, on entend notamment tous les produits pour le maquillage de la peau, y compris les lèvres, et toutes les compositions destinées à une application corporelle, y compris les produits dits de soin tels que les crèmes hydratantes. Elle porte en particulier sur le domaine des recharges pour dispositifs rechargeables de conditionnement de produit cosmétique.

Un dispositif de conditionnement pour produit cosmétique désigne de manière générale tout contenant employé pour contenir un produit cosmétique en vue de sa conservation, son transport, sa commercialisation, ou son utilisation. Sont ainsi par exemple désignés les pots, flacons, étuis, etc. employés pour contenir un produit cosmétique.

Par recharge, on entend un élément amovible comportant une cuve adaptée à contenir un produit cosmétique, et qui peut être mis en place et retiré d'une coque qui forme la surface externe du dispositif rechargeable de conditionnement de produit cosmétique constitué par une coque et une recharge.

Une fois en place dans la coque, la recharge doit être correctement maintenue dans la coque. En particulier, il convient d'éviter que la recharge ne puisse s'échapper de la coque, lors de son transport ou de son utilisation lors desquels le pot peut prendre toute orientation, notamment un renversement complet du dispositif de conditionnement, que cela résulte d'une action volontaire ou non. En outre, la recharge ne doit pas bouger dans la coque lors de l'utilisation du dispositif de conditionnement. La recharge doit rester fixe lors de la distribution du produit, par exemple lorsque l'utilisatrice prélève du produit dans la recharge.

Néanmoins, la recharge doit pouvoir être extraite facilement de la coque, en vue de son remplacement.

Les dispositifs de conditionnement rechargeables connus comportent généralement des systèmes de maintien de la recharge dans la coque qui sont visibles et peu esthétiques, et/ou qui nécessitent des adaptations industriellement complexes ou coûteuses.

Le document JP2013119399 divulgue ainsi un pot de produit cosmétique comportant une recharge dont la cuve est de forme générale cylindrique de révolution et comporte des reliefs qui coulissent, par correspondance de forme, dans des rainures verticales ménagées dans la coque du pot pour empêcher la cuve de tourner.

Le document EP0661012 divulgue également un dispositif de pot à recharge, comportant une cuve ou récipient intérieur qui s'engage par correspondance de forme dans un récipient extérieur formant coque, le récipient intérieur pouvant en particulier comporter un bourrelet périphérique qui coopère avec une rainure formée à l'intérieur du col du récipient extérieur.

Le document WO2019058087 divulgue également un dispositif de pot à recharge de configuration proche, comportant une cuve ou récipient intérieur qui s'engage par correspondance de forme dans un récipient extérieur formant coque, la coque comportant un bourrelet périphérique qui coopère avec une rainure formée sur la surface extérieure de la cuve. La partie supérieure de la coque présente un col comportant des fentes dans lesquelles sont introduits des bourrelets radiaux de la cuve pour permettre un maintien en rotation de cette dernière.

Le document JP2012250733 porte sur un flacon comportant une partie intérieure en céramique formant un réservoir et une partie extérieure en plastique. La partie intérieure et la partie extérieure sont liées en interposant entre elles une couche élastique permettant de compenser les variations dimensionnelles entre ces deux parties.

Ainsi, les dispositifs de conditionnement à recharge connus dans l'état de la technique sont fondés sur une correspondance de forme entre la coque et la recharge, qui permet par exemple par clipsage (ou autre engagement mécanique relatif) le maintien de la recharge dans la coque. Cela nécessite une conformation particulière de la coque et de la recharge, qui empêche par exemple de pouvoir utiliser une coque de forme classique, tel qu'un récipient en verre standard, pour former un dispositif de conditionnement rechargeable, et, similairement, empêche d'utiliser une recharge sous la forme d'une cuve de forme classique, par exemple une cuve en verre ou en acier inoxydable de forme classique.

L'invention vise à résoudre tout ou partie des problèmes précités.

Ainsi, l'invention porte sur une coque pour dispositif de conditionnement de produit cosmétique rechargeable. La coque est adaptée à recevoir une recharge adaptée à contenir ledit produit cosmétique. La coque comporte une ouverture adaptée à recevoir la recharge afin de la mettre en place dans un volume de réception défini par une paroi intérieure de la coque. La paroi intérieure de la coque présente, sur au moins une partie de sa surface, un élément en matériau élastomérique lié à la coque et qui est au moins pour partie en relief vis-à-vis de ladite surface de la paroi intérieure de la coque.

La coque ainsi formée est apte à maintenir une recharge de forme adaptée, grâce aux reliefs de matériau élastomérique formés sur la paroi intérieure de la coque. Le maintien obtenu, permettant néanmoins l'extraction de la recharge, utilise les propriétés élastiques et le coefficient de frottement du matériau élastomérique. La mise en oeuvre de la recharge est ainsi très simple.

L'élément en matériau élastomérique peut être surmoulé sur la coque.

La coque peut être formée d'un matériau plastique. La coque et l'élément en matériau élastomérique qu'elle présente peuvent être formés ensemble par injection bi-matière. La coque peut ainsi être produite par des procédés industriels connus et maîtrisés, qui offrent une bonne cohésion entre la coque et l'élément en matériau élastomérique qu'elle porte.

Le matériau élastomérique employé peut être un thermoplastique élastomère ou un silicone élastomère. Il peut avoir une dureté comprise entre 20 degrés shore et 80 degrés shore, et de préférence comprise entre 40 degrés shore et 60 degrés shore.

Le matériau élastomérique employé et sa dureté en permettent la déformation sous un effort raisonnable, compatible de l'application à une recharge de produit cosmétique. L'élément élastomérique peut s'étendre selon une ou plusieurs bandes parallèles à l'ouverture de la coque.

L'élément en matériau élastomérique peut former des plots discrets répartis sur la surface de la paroi intérieure de la coque.

L'élément en matériau élastomérique peut former au moins deux plots et de préférence au moins trois plots répartis sur une périphérie de la surface de la paroi intérieure de la coque.

Différentes configurations de l'élément en matériau élastomérique permettent d'adapter les zones d'appui à l'application, le maintien de la recharge, la force de maintien, l'esthétique, la complexité de mise en oeuvre, etc.

Dans une telle coque, le volume de réception peut être de forme générale cylindrique de révolution, ou tronconique, ou prismatique droite.

Il s'agit de configurations particulièrement adaptées à la mise en oeuvre de l'invention. Une portion de la paroi intérieure de la coque peut former un col à proximité de l'ouverture de la coque, et l'élément en matériau élastomérique peut alors être situé sur la portion de surface de la paroi intérieure de la coque formant le col.

La coque peut par exemple être en matériau plastique, en verre, en acier inoxydable, en aluminium, ou en bois. La coque revêt en effet un aspect esthétique qui peut être primordial dans le domaine des produits cosmétiques.

L'invention porte également sur un dispositif de conditionnement pour produit cosmétique comportant une coque telle que précédemment définie et une recharge dans lequel la recharge comporte une paroi latérale présentant un jeu vis-à-vis de la paroi intérieure de la coque, sauf au niveau de tout ou partie de l'élément en matériau élastomérique, de sorte que des zones d'appui de l'élément en matériau élastomérique sur ladite paroi latérale de recharge sont formées.

Le maintien de la recharge dans la coque étant assuré dans des zones d'appui, les moyens permettant ce maintien peuvent être invisibles (si la coque est opaque) ou à tout le moins très discrets, de sorte qu'ils ne nuisent pas à l'esthétique du pot qui est constitué.

L'élément en matériau élastomérique peut être déformé dans lesdites zones d'appui par compression sur la paroi latérale de la recharge, comparativement à une configuration que l'élément en matériau élastomérique adopte en l'absence de sollicitations extérieures.

La déformation de l'élément en matériau élastomérique sur les zones d'appui augmente la force qu'il exerce sur la surface intérieure de la coque, et augmente ainsi les frottements qui s'opposent à l'extraction de la recharge.

Dans un mode de réalisation, la paroi latérale de la recharge est dénuée d'aspérités telles que des rainures, orifices, pions ou anneaux d'encliquetage.

N'étant pas fondée sur un principe d'encliquetage ou de vissage, ou autre engagement d'un élément dans un élément de forme correspondante, le maintien de la recharge ne nécessite pas de former sur celle-ci une quelconque forme particulière destinée à coopérer avec des moyens de maintien de la coque.

Dans un dispositif de conditionnement tel que défini ci-dessus, dont la cuve de la recharge est remplie d'un produit cosmétique, la coque et la recharge peuvent être configurées de sorte qu'une force nécessaire à l'extraction de la recharge est supérieure ou égale à deux fois, et préférentiellement supérieure ou égale à deux fois et demi, le poids de la recharge. En particulier, la forme, les dimensions et la constitution de l'élément en matériau élastomérique sont configurées de sorte à obtenir la force nécessaire à l'extraction de la recharge souhaitée.

Cette force de maintien permet un retrait relativement aisé de la recharge en vue de son remplacement. Elle correspond à une spécification souhaitable pour les pots de produits cosmétiques classiques.

Le dispositif de conditionnement peut notamment être un pot, par exemple un pot de crème.

D'autres particularités et avantages de l'invention apparaîtront encore dans la description ci-après.

Aux dessins annexés, donnés à titre d'exemples non limitatifs :
la figure 1 représente, selon une vue tridimensionnelle, un premier exemple d'une recharge pouvant être mise en oeuvre dans un dispositif de conditionnement d'un produit cosmétique conforme à un mode de réalisation de l'invention ;
la figure 2 représente, selon une vue tridimensionnelle, un premier exemple d'une coque pour dispositif de conditionnement de produit cosmétique rechargeable selon un premier exemple de mode de réalisation de l'invention ;
la figure 3 représente, selon une vue tridimensionnelle, une coque selon un deuxième exemple de mode de réalisation de l'invention ;
la figure 4 représente, selon une vue tridimensionnelle, une coque selon un troisième exemple de mode de réalisation de l'invention ;
la figure 5 représente, selon une vue en coupe, un dispositif de conditionnement pour produit cosmétique, à savoir un pot, formé de la coque de la figure 2 et de la recharge de la figure 1 ;
la figure 6 représente, selon une vue partielle en coupe, l'interaction entre la coque et la recharge dans le dispositif de conditionnement de la figure 5 ;

La figure 1 représente, selon une vue tridimensionnelle, un premier exemple d'une recharge 1 adaptée à être utilisée dans un dispositif de conditionnement de produit cosmétique rechargeable conforme à un mode de réalisation de l'invention.

La recharge 1 comporte une cuve 2 qui est creuse, c'est-à-dire dont la forme ménage un volume adapté à recevoir un produit cosmétique. Dans l'exemple ici représenté, la cuve 2 présente une forme générale cylindrique, pouvant être droite ou légèrement évasée (en tronc de cône). Toute forme creuse peut néanmoins être envisagée pour former la cuve, notamment toute forme prismatique droite, notamment ayant une base carrée, rectangulaire, en pentagone, hexagonale, octogonale, etc.

La cuve 2 présente en particulier une paroi latérale 3 et un fond 4.

La cuve comporte, dans l'exemple représenté, un rebord 5 supérieur. Le rebord 5 est formé autour d'une face ouverte 6 de la cuve 2.

Un produit cosmétique, par exemple une crème, peut être contenu dans le volume ménagé à l'intérieur de la cuve. La face ouverte de la cuve peut être recouverte d'un capuchon amovible, par exemple une pastille de protection du produit, prenant par exemple appui sur le rebord 5 et/ou sur un épaulement formé en partie haute de la cuve. La cuve peut également comporter un opercule, par exemple thermo-scellé, recouvrant la face ouverte 6 et devant être ôté lors de la première utilisation de la recharge. La face ouverte peut être libre, exposant directement le produit contenu dans la cuve 2 de la recharge, ou être muni d'un dispositif de régulation tel qu'un tamis, un filet, ou autre dispositif adapté au produit à distribuer.

La recharge a ainsi une forme simple, classique.

En l'occurrence la recharge, et en particulier sa paroi latérale 3 et plus particulièrement la surface externe 7 de cette paroi latérale 3, est dénuée d'aspérités ou autre moyen d'encliquetage.

Par aspérité, on entend un volume, relief ou creux, formé sur une surface et de dimensions bien supérieures aux éventuelles rugosités liées au matériau constitutif de ladite surface. La surface paroi latérale 3 ne comporte en particulier aucune rainure, aucun orifice, aucun pion ou aucun anneau d'encliquetage.

La recharge peut ainsi être facilement produite, ou peut consister en un contenant standard, par exemple un pot en plastique, en verre, ou en acier inoxydable.

Il est possible d'employer en tant que recharge un récipient préexistant, par exemple un récipient de verrerie classique, sans adaptation, en tant que recharge d'un dispositif de conditionnement de produit cosmétique.

Le coût de fabrication de la cuve (et au final du dispositif de conditionnement) peut ainsi être réduit, comparativement à des dispositifs de conditionnement dont la cuve doit comporter des éléments spécifiques de fixation dans une coque.

La figure 2 représente un exemple de coque 8 pouvant être employée pour former un dispositif de conditionnement pour produit cosmétique (en l'occurrence un pot) avec une recharge 1 conforme à l'invention, par exemple la recharge de la figure 1. La coque désigne un élément adapté à recevoir une recharge et dans lequel la recharge sera maintenue. La coque de la figure 2 est un flacon formant un volume de réception adapté à recevoir la recharge 1 par une ouverture 9.

La coque 8 comporte un corps principal 10, de forme sensiblement prismatique à base carrée, dont les faces latérales présentent une légère convexité. La coque 8 constituant une partie visible du pot une fois ce dernier constitué, elle a une fonction esthétique importante. Le corps principal 10 de la coque 8 est surmonté d'un col 11 doté d'un pas de vis 12 permettant la mise en place d'un bouchon à vis (non représenté).

Un épaulement 13 est formé à l'embouchure du col 11. L'épaulement 13 est dimensionné de sorte à pouvoir recevoir en appui le rebord 5 de la cuve 2 de la recharge 1.

L'épaulement 13 est optionnel, la recharge pouvant prendre appui vertical sur d'autres surfaces de la coque, par exemple le rebord 5 de la cuve 2 de la recharge 1 peut prendre appui directement sur le col 11, ou par exemple en l'absence de rebord 5 sur la cuve 2 de la recharge, le fond 4 de la cuve peut prendre appui sur un fond de la coque, si cette dernière comporte un fond. Une coque 8 sans fond peut être avantageuse pour faciliter l'extraction de la recharge.

La coque, présente, sur sa paroi intérieure 14, un élément en matériau élastomérique 15. L'élément en matériau élastomérique 15 est intimement lié à la coque. Typiquement, l'élément en matériau élastomérique peut être surmoulé sur la coque 8. Un surmoulage de l'élément en matériau élastomérique 15 sur la coque 8 est possible notamment sur une coque 8 réalisée en un matériau plastique, en métal, en verre, ou en un autre matériau compatible d'un surmoulage.

Lorsque la coque 8 est réalisée en un matériau plastique, l'élément en matériau élastomérique 15 et la coque 8 peuvent être formés par injection bi-matière.

Les matériaux élastomériques utilisables pour former l'élément en matériau élastomérique comprennent tous les thermoplastiques élastomères (TPE) ainsi que les silicones élastomères. Les matériaux utilisables ont avantageusement une dureté shore comprise entre 20 degrés shore et 80 degrés shore (de préférence entre 40 et 60 degrés shore).

La dureté du matériau employé est un paramètre important d'optimisation de la recharge, et est choisi notamment selon les dimensions de la cuve de la recharge et selon le matériau utilisé pour former la coque destinée à recevoir la recharge pour former un dispositif de conditionnement pour produit cosmétique.

L'élément en matériau élastomérique 15 est en relief vis-à-vis de la paroi intérieure 14 de la coque 8.

En d'autres termes, sur au moins une partie de l'élément en matériau élastomérique 15, ce dernier est en saillie par rapport à la paroi intérieure 14.

Des plots 16 peuvent ainsi être formés par l'élément en matériau élastomérique 15. Ces plots 16 forment les parties de l'élément en matériau élastomérique ayant une fonction de maintien de la recharge 1 dans le volume de réception, comme détaillé ci-après.

Le nombre, les dimensions, la forme, et l'orientation des plots 16 peuvent varier selon l'application considérée. Plus généralement, les configurations envisageables pour l'élément en matériau élastomérique sont nombreuses.

Selon une première configuration, représentée à la figure 2, l'élément en matériau élastomérique 15 forme une bande périphérique sur la paroi intérieure 14.

Cette bande est formée en partie haute de la cuve 2, en l'occurrence sous le rebord 5. Cette bande comporte trois plots 16, répartis le long de la périphérie de la paroi intérieure 14 portant ladite bande.

A l'exception des plots 16 qui sont nécessairement en relief vis-à-vis de la paroi intérieure 14 de la coque 8, le reste de l'élément en matériau élastomérique 15 peut être en relief ou à fleur de la paroi intérieure 14.

Pour cela, une rainure peut être formée dans la paroi intérieure 14 pour accueillir ledit élément en matériau élastomérique 15.

La répartition des trois plots 16 est de préférence régulière, c'est-à-dire que les plots sont équidistants le long de la bande formée par l'élément en matériau élastomérique 15.

Dans le cas d'une coque dont l'ouverture 9, typiquement définie par le col 11, a une forme de révolution, cela se traduit par une répartition angulaire régulière des plots 16 vis-à-vis de l'axe de révolution de l'ouverture 9 du col 11.

Dans ce mode de réalisation les plots 16 ont une disposition verticale, c'est-à-dire qu'ils forment un relief ayant une forme allongée du haut (ouverture du col 11 de la coque 8) vers le bas (fond de la coque 8 si ladite coque a un fond).

De manière plus générale, les plots sont orientés perpendiculairement à un plan matérialisé par l'ouverture 9 de la coque prévue pour l'introduction de la recharge 1. Dans ce mode de réalisation, le nombre de plots formés par l'élément en matériau élastomérique peut être adapté facilement, avec peu de modifications dans les outils de production.

Selon une variante de ce mode de réalisation, l'élément en matériau élastomérique 15 est formé de plusieurs plots 16 sans qu'ils soient liés entre eux par une bande de matériau élastomérique.

La figure 3 représente, selon une vue tridimensionnelle, une coque 8 selon un deuxième exemple de mode de réalisation de l'invention. Le mode de réalisation de la figure 3 est essentiellement identique à celui de la figure 2, de sorte que la description de la figure 1 s'y applique, à l'exception de la configuration de l'élément en matériau élastomérique 15. En l'occurrence, l'élément en matériau élastomérique 15 a la forme de deux bandes parallèles, en relief vis à dis de la paroi intérieure 14 de la coque.

De nombreuses autres configurations de l'élément en matériau élastomérique 15 sont envisageables, par exemple une bande unique en relief vis à dis de la paroi intérieure 14 de la coque, une bande en zig-zag, ou ondulante, une combinaison d'une ou plusieurs bandes et de plots 16, etc.

La figure 4 représente, selon une vue tridimensionnelle, une coque 8 selon un troisième exemple de mode de réalisation de l'invention. Ce mode de réalisation est essentiellement identique à celui de la figure 1, de sorte que la description s'y applique, à l'exception de la forme du volume intérieur de la coque. Le mode de réalisation de la figure 4 illustre qu'une parfaite correspondance de forme entre le volume de réception de la recharge et la forme de la recharge n'est pas nécessaire sur l'ensemble de la surface de la recharge pour en assurer le maintien décrit aux figures 5 et 6. Dans l'exemple de coque ici représenté, la paroi intérieure de la coque 14 forme un col à proximité de l'ouverture 9 de la coque. Sous le col 11, le volume de réception s'évase. La coque a ainsi la forme d'un pot ou flacon classique, dans lequel la section du volume interne du pot est supérieure à celle de son ouverture 9. L'élément en matériau élastomérique 15 est situé sur la portion de la paroi intérieure de la coque formant le col 11. Le maintien de la recharge 1 dans la coque 8 sera ainsi réalisé seulement au niveau du col 11.

Les coques représentées aux figures 2 à 4 peuvent être formées (à l'exception de l'élément en matériau élastomérique) formée en divers matériaux. Par exemple, la coque peut être formée en verre. Toute nuance de verre peut être employée, notamment transparent, translucide, opaque, coloré ou non.

La coque peut être réalisée en de nombreux autres matériaux, selon l'aspect recherché, le volume, la forme, le mode de fermeture souhaité, etc. Notamment, la coque peut être en matériau plastique, en bois, en métal (tel que l'acier inoxydable, le fer blanc, ou l'aluminium).

La figure 5 représente, selon une vue en coupe, un dispositif de conditionnement, à savoir un pot, formé de la coque de la figure 2 et de la recharge de la figure 1. Le plan de coupe est un plan diamétral de la coque 8, tel que représenté sur les figure 2 à 4 (plan P).

Le pot représenté à la figue 5 comporte ainsi une coque 8, sous la forme d'un récipient à paroi épaisse, qui forme un volume de réception dans lequel est reçu la recharge 1. Dans l'exemple représenté la forme du volume intérieur de la coque 8 correspond ainsi à un jeu près, à la forme extérieure de la cuve 2 (par exemple cylindrique ou légèrement tronconique). La profondeur de ce volume est légèrement supérieure à la hauteur hors tout de la recharge 1, de sorte que le rebord 5 de la recharge prend appui sur l'épaulement 13 formé à l'embouchure du col 11.

La figure 6 représente une vue de détail de l'interaction entre la coque 8 et la recharge 1 dans le pot de la figure 5, selon le même plan de coupe que celui de la figure 5.

La figure 6 révèle notamment l'appui formé entre le rebord 5 et l'épaulement 13 de la coque 8.

Un jeu J, par exemple de l'ordre de 0,5 mm pour un pot de crème cosmétique de volume classique, par exemple de l'ordre de 60 mL, existe entre la paroi intérieure 14 de la coque 8 et la surface externe 7 de la paroi latérale 3 de la cuve 2.

L'élément en matériau élastomérique 15 est ménagé dans l'exemple représenté à fleur ou quasiment à fleur de la surface de la paroi intérieure 14 de la coque 8 des plots 16 qu'il forme et qui sont en relief, en saillie, vis-à-vis de cette paroi intérieure 14. Chaque plot 16 forme une saillie vis-à-vis du niveau de la paroi intérieure 14 d'une épaisseur E supérieure au jeu J, lorsque le plot n'est pas soumis à une contrainte mécanique extérieure, notamment lorsque le plot 16 n'est pas déformé par compression.

Cette configuration libre du plot 16 est représentée en pointillés à la figure 6. Dans l'exemple représenté, l'épaisseur E peut être de l'ordre de 1 mm, par exemple de l'ordre de 0,9 mm.

Afin d'introduire la recharge 1 dans la coque 8 jusqu'à l'appui du rebord 5 sur l'épaulement 13, il est nécessaire de déformer le plot 16 pour permettre l'introduction de la recharge 1 dans la coque 8.

Lorsque la recharge 1 est dans la coque 8, le plot 16 est compressé et a donc une épaisseur égale au jeu J. Le plot 16 comble ainsi le jeu J et exerce du fait de son élasticité une force d'appui sur la paroi latérale 3 de la cuve 2 de la recharge 1.

Il y a avantageusement plusieurs plots d'appui répartis autour de la cuve 2, de sorte à répartir les appuis sur sa paroi latérale 3, et assurer un maintien efficace et uniforme de la cuve 2 dans la coque 8.

En effet, chaque zone d'appui, formée au niveau de chaque plot 16, forme une zone assurant un maintien de la cuve 2 (et donc de la recharge 1) dans la coque 8. Lorsqu'une force tendant à extraire la recharge 1 de la coque 8 est exercée, une force s'opposant à son extraction est créée, par réaction, au niveau des plots, du fait de l'interaction entre chaque plot 16 et la paroi latérale 3 de la recharge 1 sur laquelle les plots 16 sont comprimés. Cette force est générée par frottement du plot 16 sur la paroi interne de la coque 18.

Tant que la cuve 2 est immobile dans la coque 8, il s'agit d'une force de frottement dit sec, dont l'intensité est, pour chaque plot 16, au plus égale au coefficient de frottement statique entre le plots 16 multiplié par la force exercée entre la paroi intérieure 14 de la coque 8 et le plot 16 du fait de sa compression. Lorsque la force tendant à extraire la cuve de la coque 8 dépasse la somme des forces maximales de frottement statique exercées au niveau des plots 16, la recharge 1 commence à bouger vis-à-vis de la coque 8 pour son extraction.

Il apparait ainsi que le nombre des plots, leurs dimensions, le matériau élastomérique employé, ainsi que le matériau constituant la cuve 2 et l'état de surface externe 7 de la paroi latérale 3 de la cuve sont des paramètres qui permettent de moduler la force nécessaire à la mise en place et l'extraction de la recharge 1.

En ce qui concerne l'élément en matériau élastomérique, le matériau qui le constitue, la surface d'appui totale (somme des surfaces d'appui) entre ledit élément en matériau élastomérique et la surface externe 7 de la paroi latérale 3 de la cuve, et la somme des forces exercées du fait de la compression dudit élément en matériau élastomérique sont des paramètres déterminants lors de la détermination de la configuration de l'élément en matériau élastomérique.

Quel que soit le mode de réalisation considéré, il est recommandable, pour un pot de produit cosmétique, que la force nécessaire à l'extraction de la recharge soit au moins deux fois supérieure au poids de la recharge pleine, par exemple de l'ordre de deux fois et demi le poids de la recharge pleine.

La présence d'au moins trois plots régulièrement répartis, comme dans l'exemple représenté, permet en outre le centrage de la recharge dans la coque 8.

Afin de faciliter la mise en place de la recharge 1 dans la coque 8, les plots 16 présentent, dans l'exemple de la figure 6, une forme bombée, biseautée ou chanfreinée selon la direction dite verticale qui correspond, en outre, à la direction d'introduction (et d'extraction) de la recharge, ce qui permet une compression progressive des plots lors de l'insertion de la recharge 1 dans la coque 8.

Les plots 16 ont, dans l'exemple représenté, une forme allongée verticalement, c'est-à-dire parallèlement à la direction d'introduction et d'extraction de recharge. Afin de faciliter l'introduction de la recharge 1 dans la coque 8, un chanfrein 17 est formé sur le plot 16.

Bien que décrite à l'appui de trois modes réalisations détaillés, la présente invention n'est évidemment pas limitée à ces modes de réalisation. Notamment, la configuration respective de l'élément élastomérique, de la recharge et/ou de la coque peut être très différente des configurations décrites ci-avant. Par exemple, la présence de plots sur l'élément en matériau élastomérique est optionnelle, dès lors qu'au moins une partie dudit élément en matériau élastomérique est en relief par rapport à la paroi intérieure de la coque. Des formes très variées d'éléments en matériau élastomérique sont envisageables.

Plusieurs éléments en matériau élastomérique distincts peuvent être présent sur une même coque.

La cuve peut avoir des formes et des constitutions variées, selon l'application considérée. De même, la coque peut avoir des formes et des constitutions variées. Par exemple la cuve peut être cubique, cylindrique, cubique ou parallélépipédique, sphérique, et peut ou non présenter un fond, ou être dotée d'un orifice dans son fond pour faciliter l'extraction d'une recharge.

L'invention ainsi développée permet le maintien amovible d'une recharge de produit cosmétique dans une coque afin de former un dispositif de conditionnement de produit cosmétique esthétique et rechargeable par échange de la recharge. Le maintien est obtenu par friction de l'élément en matériau élastomérique sur une surface externe d'une paroi de la recharge. Les moyens de maintien, notamment l'élément élastomérique, peuvent être totalement invisibles une fois le pot constitué, et être peu visibles dans la coque.

En outre, la recharge peut avoir une forme simple à produire, car la surface externe de la cuve de la recharge qui est destinée à interagir avec l'élément en matériau élastomérique de la coque pour le maintien de la recharge ne nécessite la formation d'aucun dispositif mécanique particulier. Un récipient préexistant, par exemple un récipient de verrerie classique, une cuve simple en plastique, en métal, etc. peut ainsi être employé sans adaptation en tant que cuve de la recharge du dispositif de conditionnement de produit cosmétique.

## Revendications

1. Coque pour dispositif de conditionnement de produit cosmétique rechargeable,
ladite coque (8) étant adaptée à recevoir une recharge (1) adaptée à contenir ledit produit cosmétique,
la coque (8) comportant une ouverture (9) adaptée à recevoir la recharge afin de la mettre en place dans un volume de réception défini par une paroi intérieure (14) de la coque,
ladite paroi intérieure (14) présentant, sur au moins une partie de sa surface, un élément en matériau élastomérique (15) au moins pour partie en relief vis-à-vis de la paroi intérieure (14) de la coque (8),
**caractérisée en ce que** l'élément en matériau élastomérique est lié à la coque (8) et **en ce que**, une portion de la paroi intérieure (14) de la coque (8) formant un col (11) à proximité de l'ouverture (9) de la coque (8), l'élément en matériau élastomérique (15) est situé sur ladite portion de la paroi intérieure (14) de la coque (8) formant le col (11).

2. Coque selon la revendication 1, dans laquelle l'élément en matériau élastomérique (15) est surmoulé sur la coque (8).

3. Coque selon la revendication 1, la coque (8) étant formée d'un matériau plastique, dans laquelle ladite coque (8) et l'élément en matériau élastomérique (15) qu'elle présente sont formés ensemble par injection bi-matière.

4. Coque selon l'une des revendications précédentes, dans laquelle le matériau élastomérique est un thermoplastique élastomère ou un silicone élastomère.

5. Coque selon l'une des revendications précédentes, dans lequel le matériau élastomérique a une dureté comprise entre 20 degrés shore et 80 degrés shore, et de préférence comprise entre 40 degrés shore et 60 degrés shore.

6. Coque selon l'une des revendications précédentes, dans laquelle l'élément élastomérique s'étend selon une ou plusieurs bandes parallèles à l'ouverture (9) de la coque.

7. Coque selon l'une des revendications précédentes, dans laquelle l'élément en matériau élastomérique forme des plots (16) discrets répartis sur la surface de la paroi intérieure de la coque.

8. Coque selon la revendication 6, dans laquelle l'élément en matériau élastomérique (15) forme au moins deux plots (16) et de préférence au moins trois plots (16) répartis sur une périphérie de la surface de la paroi intérieure de la coque.

9. Coque selon l'une des revendications précédentes, ledit volume de réception étant de forme générale cylindrique de révolution, ou tronconique, ou prismatique droite.

10. Coque selon l'une des revendication 1, 2, 4, 5, 6, 7, 8, et 9, ladite coque (8) étant en matériau plastique, en verre, en acier inoxydable, en aluminium, ou en bois.

11. Dispositif de conditionnement pour produit cosmétique comportant une coque (8) selon l'une des revendications précédentes et une recharge (1) dans lequel la recharge (1) comporte une paroi latérale (3) présentant un jeu (J) vis-à-vis de la paroi intérieure (14) de la coque (8), sauf au niveau de tout ou partie de l'élément en matériau élastomérique (15), de sorte que des zones d'appui de l'élément en matériau élastomérique (15) sur ladite paroi latérale (3) de recharge sont formées.

12. Dispositif de conditionnement pour produit cosmétique selon la revendication 11, dans lequel l'élément en matériau élastomérique (15) est déformé dans lesdites zones d'appui par compression sur la paroi latérale (3) de la recharge (1) comparativement à une configuration que l'élément en matériau élastomérique (15) adopte en l'absence de sollicitations extérieures.

13. Dispositif de conditionnement selon la revendication 11 ou la revendication 12, dans lequel ladite paroi latérale (3) de la recharge (1) est dénuée d'aspérités telles que des rainures, orifices, pions ou anneaux d'encliquetage.

14. Dispositif de conditionnement selon l'une des revendications 11 à 13, la forme, les dimensions et la constitution de l' élément en matériau élastomérique étant configurées de sorte qu'une force nécessaire à l'extraction de la recharge (1) de la coque (8) est supérieure ou égale à deux fois, et préférentiellement supérieure ou égale à deux fois et demi, le poids de la recharge (1).

## Patentansprüche

1. Hülle für nachfüllbare Verpackungsvorrichtung für ein Kosmetikprodukt, wobei die Hülle (8) geeignet ist, eine Nachfüllpackung (1) aufzunehmen, die geeignet ist, das Kosmetikprodukt zu enthalten,
wobei die Hülle (8) eine Öffnung (9) beinhaltet, die geeignet ist, die Nachfüllpackung aufzunehmen, um sie in ein Aufnahmevolumen einzusetzen, das von einer Innenwand (14) der Hülle definiert ist,
wobei die Innenwand (14) auf wenigstens einem Abschnitt ihrer Oberfläche ein Element aus Elastomermaterial (15) aufweist, das gegenüber der Innenwand (14) der Hülle (8) wenigstens teilweise erhaben ist,
**dadurch gekennzeichnet, dass** das Element aus Elastomermaterial mit der Hülle (8) verbunden ist, und dadurch, dass, ein Abschnitt der Innenwand (14) der Hülle (8) einen Hals (11) in der Nähe der Öffnung (9) der Hülle (8) bildend, sich das Element aus Elastomermaterial (15) auf dem Abschnitt der Innenwand (14) der Hülle (8) befindet, der den Hals (11) bildet.

2. Hülle nach Anspruch 1, wobei das Element aus Elastomermaterial (15) auf die Hülle (8) aufgeformt ist.

3. Hülle nach Anspruch 1, wobei die Hülle (8) aus einem Kunststoff gebildet ist, wobei die Hülle (8) und das Element aus Elastomermaterial (15), das sie aufweist, zusammen durch Zweikomponenten-Spritzguss gebildet sind.

4. Hülle nach einem der vorhergehenden Ansprüche, wobei das Elastomermaterial ein elastomerer Thermoplast oder ein elastomeres Silikon ist.

5. Hülle nach einem der vorhergehenden Ansprüche, wobei das Elastomermaterial eine Härte zwischen 20 Grad Shore und 80 Grad shore und vorzugsweise zwischen 40 Grad Shore und 60 Grad Shore aufweist.

6. Hülle nach einem der vorhergehenden Ansprüche, wobei sich das Elastomerelement als ein oder mehrere Streifen erstreckt, die parallel zur Öffnung (9) der Hülle verlaufen.

7. Hülle nach einem der vorhergehenden Ansprüche, wobei das Element aus Elastomermaterial diskrete Klötzchen (16) bildet, die auf der Oberfläche der Innenwand der Hülle verteilt sind.

8. Hülle nach Anspruch 6, wobei das Element aus Elastomermaterial (15) wenigstens zwei Klötzchen (16) und vorzugsweise wenigstens drei Klötzchen (16) bildet, die auf einem Umfang der Oberfläche der Innenwand der Hülle verteilt sind.

9. Hülle nach einem der vorhergehenden Ansprüche, wobei das Aufnahmevolumen allgemein drehzylindrisch oder kegelstumpfförmig oder prismatisch gerade geformt ist.

10. Hülle nach einem der Ansprüche 1, 2, 4, 5, 6, 7, 8 und 9, wobei die Hülle (8) aus Kunststoff, aus Glas, aus rostfreiem Stahl, aus Aluminium oder aus Holz ist.

11. Verpackungsvorrichtung für ein Kosmetikprodukt, die eine Hülle (8) nach einem der vorhergehenden Ansprüche und eine Nachfüllpackung (1) beinhaltet, wobei die Nachfüllpackung (1) eine Seitenwand (3) mit einem Spiel (J) gegenüber der Innenwand (14) der Hülle (8) beinhaltet, außer im Bereich des gesamten oder eines Abschnitts des Elements aus Elastomermaterial (15), so dass Auflagebereiche des Elements aus Elastomermaterial (15) auf der Nachfüllpackungs-Seitenwand (3) gebildet sind.

12. Verpackungsvorrichtung für ein Kosmetikprodukt nach Anspruch 11, wobei das Element aus Elastomermaterial (15) in den Auflagebereichen durch Kompression auf die Seitenwand (3) der Nachfüllpackung (1) verformt wird, im Vergleich zu einer Ausgestaltung, die das Element aus Elastomermaterial (15) bei Nichtvorhandensein externer Beanspruchungen annimmt.

13. Verpackungsvorrichtung nach Anspruch 11 oder 12, wobei die Seitenwand (3) der Nachfüllpackung (1) keine Unebenheiten wie Rillen, Löcher, Stifte oder Rastringe aufweist.

14. Verpackungsvorrichtung nach einem der Ansprüche 11 bis 13, wobei die Form, die Abmessungen und die Beschaffenheit des Elements aus Elastomermaterial so ausgebildet sind, dass eine Kraft, die zur Entnahme der Nachfüllpackung (1) aus der Hülle (8) erforderlich ist, größer als oder gleich dem Zweifachen und vorzugsweise größer als oder gleich dem Zweieinhalbfachen des Gewichts der Nachfüllpackung (1) ist.

## Claims

1. Casing for a device for packaging a refillable cosmetic product, said casing (8) being suitable for receiving a refill (1) suitable for containing said cosmetic product,
the casing (8) comprising an opening (9) suitable for receiving the refill so that it can be set in place in a receiving volume defined by an interior wall (14) of the casing,
said interior wall (14) having, over at least part of its surface, an elastomer element (15) that is at least partly in relief with respect to the interior wall (14) of the casing (8),
**characterized in that** the elastomer element is connected to the casing (8) and **in that**, with a portion of the interior wall (14) of the casing (8) forming a neck (11) near the opening (9) of the casing (8), the elastomer element (15) is situated on that portion of the interior wall (14) of the casing (8) that forms the neck (11).

2. Casing according to Claim 1, wherein the elastomer element (15) is overmoulded on the casing (8).

3. Casing according to Claim 1, the casing (8) being made of a plastics material, wherein said casing (8) and the elastomer element (15) that it exhibits are formed together by two-shot injection moulding.

4. Casing according to one of the preceding claims, wherein the elastomer is a thermoplastic elastomer or a silicone elastomer.

5. Casing according to one of the preceding claims, wherein the elastomer has a degree of hardness of between 20 and 80 on the Shore scale, and preferably a degree of hardness of between 40 and 60 on the Shore scale.

6. Casing according to one of the preceding claims, wherein the elastomer element extends in the form of one or more strips parallel to the opening (9) of the casing.

7. Casing according to one of the preceding claims, wherein the elastomer element forms discrete pads (16) distributed over the surface of the interior wall of the casing.

8. Casing according to Claim 6, wherein the elastomer element (15) forms at least two pads (16) and preferably at least three pads (16) distributed over a periphery of the surface of the interior wall of the casing.

9. Casing according to one of the preceding claims, said receiving volume having the overall shape of a cylinder of revolution, of a cone frustum, or of a right prism.

10. Casing according to one of Claims 1, 2, 4, 5, 6, 7, 8 and 9, said casing (8) being made of plastic, of glass, of stainless steel, of aluminium or of wood.

11. Packaging device for a cosmetic product comprising a casing (8) according to any one of the preceding claims and a refill (1), wherein the refill (1) has a lateral wall (3) that leaves a clearance (J) with respect to the interior wall (14) of the casing (8) except at all or part of the elastomer element (15), so that bearing zones where the elastomer element (15) bears against said lateral wall (3) of the refill are formed.

12. Packaging device for a cosmetic product according to Claim 11, wherein the elastomer element (15) is deformed in said bearing zones by compression against the lateral wall (3) of the refill (1) in comparison with a configuration that the elastomer element (15) adopts in the absence of external influence.

13. Packaging device according to Claim 11 or Claim 12, wherein said lateral wall (3) of the refill (1) is free of roughnesses such as grooves, orifices, pins or rings for clip-fastening.

14. Packaging device according to one of Claims 11 to 13, the shape, the dimensions and the constitution of the elastomer element being configured so that the force needed to extract the refill (1) from the casing (8) is greater than or equal to twice, and preferably greater than or equal to two and a half times, the weight of the refill (1).
